# EUROPÄISCHE PATENTSCHRIFT

(11) **EP 0 596 258 B1**
(45) Veröffentlichungstag und Bekanntmachung des Hinweises auf die Patenterteilung: **20.11.1996**
(21) Anmeldenummer: 93115946.1
(22) Anmeldetag: 02.10.1993
(51) Int. Cl.: A63H 33/08, A63H 33/06

(54) **Spielzeug-Baustein**
Toy building block
Elément de jeu de construction

(30) Priorität: 08.10.1992 DE 9213538 U
(43) Veröffentlichungstag der Anmeldung: 11.05.1994
(73) Patentinhaber: Peterle, Helmut, D-34123 Kassel (DE)
(72) Erfinder: Peterle, Helmut, D-34123 Kassel (DE)
(74) Vertreter: Walther, Robert, Dipl.-Ing.

(56) Entgegenhaltungen:
- EP-A- 0 492 067
- CH-A- 365 015
- DE-A- 2 105 568
- GB-A- 908 097
- US-A- 1 971 545
- US-A- 3 566 531

## Beschreibung

Die Erfindung betrifft einen Spielzeugbaustein, bestehend aus einem auf der Unterseite im wesentlichen offenen Gehäuse, wobei auf der Gehäuseoberseite mindestens eine Reihe von Noppen vorgesehen ist, wobei die vertikalen Gehäuseseiten ebenfalls mit Noppen versehen sind.

Aus der US-A 3,566,531 ist ein Spielzeugbaustein bekannt, der unterschiedliche Noppenformen zum Verbinden mit einem weiteren Baustein aufweist. Diese Noppen sind verhältnismäßig hoch und besitzen darüber hinaus Hinterschneidungen, die eine Entformung des Steins aus dem Spritzgußwerkzeug erschweren oder sogar unmöglich machen. Darüber hinaus ist eine Verbindung der Steine untereinander derart stabil, daß insbesondere kleine Kinder Probleme haben werden, die Steine voneinander zu lösen.

Aus der GB-A 908 097 ist ein Baustein der eingangs genannten Art bekannt. Auch hier sind die Steine für kleine Kinder nur schwer voneinander zu trennen, da die Noppen auf ihrer gesamten Länge von dem anderen Baustein klemmend erfaßt werden.

Der Erfindung liegt daher die Aufgabe zugrunde, einen Baustein der eingangs genannten Art derart weiterzubilden, daß die Steine zwar eine hohe Klemmkraft miteinander aufweisen, sich aber dennoch einfach voneinander lösen lassen.

Die Aufgabe wird erfindungsgemäß dadurch gelöst, daß jede Noppe in etwa quadratisch ausgebildet ist, und jede Noppe auf ihrer Oberseite an jeder Kante eine nach außen auslaufende Phase aufweist, die zum Zentrieren bei der Verbindung zweier Bausteine dient und eine nach innen bis zur Gehäuseoberseite hin auslaufende Phase besitzt, wobei die Höhe des Noppens zwischen 0,5 und 2 mm, vorzugsweise jedoch 1 mm beträgt. Das heißt es wird eine quasi formschlüssige Verbindung erzeugt, durch die zwar eine relativ hohe Klemmkraft erreicht wird, die aber dennoch leicht zu lösen ist, weil lediglich nur noch der durch die Kante gebotene Widerstand überwunden werden muß.

Es hat sich gezeigt, daß insbesondere bei einer Höhe von 1,0 mm die Fertigungskosten niedrig gehalten werden können und auch die Handhabung der Steine optimal ist.Im einzelnen beträgt sowohl der Winkel der nach innen auslaufenden Phase als auch der des Vorsprungs etwa 5°.

Zur zusätzlichen Fixierung der Steine aufeinander sind im Gehäuse-Inneren Stege vorgesehen, die sich vertikal von der Gehäuse-Oberseite bis zur Gehäuse-Unterseite erstrecken. Vorteilhaft ist der Steg T-förmig ausgebildet, wobei der horizontale Schenkel des T-förmig ausgebildeten Steges etwa dem Abstand von zwei Noppen zueinander entspricht und der horizontale Schenkel des T-förmig ausgebildeten Steges daher klemmend von zwei Noppen erfaßt wird.
- Fig. 1: zeigt den Baustein in einer Seitenansicht;
- Fig. 2: zeigt den Baustein in einer Ansicht auf die Unterseite;
- Fig. 3: zeigt in vergrößerter Darstellung eine Noppe mit angedeuteter Gehäusewandung.

Gemäß der Fig. 1 und 2 besteht der insgesamt mit 1 bezeichnete Baustein aus einem unten offenen Gehäuse 2, das sowohl auf der Oberseite als auch auf den vertikalen Seitenflächen Noppen 3 besitzt. Im Gehäuse selbst befinden sich zwei T-förmig ausgebildete Stege 4 (Fig. 2), wobei der horizontale Teil 4a des Steges 4 eine seitliche Erstreckung aufweist, die dem Abstand von zwei Noppen 3 entspricht. D.h., der horizontale Teil 4a des Steges 4 wird durch zwei Noppen 3 klemmend erfaßt. Die übrigen Noppen 3 werden durch die Gehäuse-Wandung 2a klemmend aufgenommen.

Eine vergrößerte Darstellung einer Noppe ergibt sich aus Fig. 3; die Noppe 3 besitzt eine zunächst nach außen auslaufende Phase 3a, die der Zentrierung beim Zusammenstecken zweier Steine dient, und die in eine nach innen auslaufende Phase 3b unter Bildung einer Kante 3c übergeht. Die an der Gehäuseinnenwandung angeordneten Vorsprünge 2b besitzen korrespondierend zu dem Winkel der Phase der Noppen ebenfalls einen Winkel von 5°, so daß der Vorsprung 2b und die Phase 3b ineinandergreifen und die Flächen aneinander anliegen.

## Patentansprüche

1. Spielzeugbaustein, bestehend aus einem auf der Unterseite im wesentlichen offenen Gehäuse, wobei auf der Gehäuseoberseite mindestens eine Reihe von Noppen vorgesehen ist, wobei die vertikalen Gehäuseseiten ebenfalls mit Noppen versehen sind,
**dadurch gekennzeichnet**, daß jede Noppe (3) in etwa quadratisch ausgebildet ist, und jede Noppe (3) auf ihrer Oberseite an jeder Kante eine nach außen auslaufende Phase (3a) aufweist, die zum Zentrieren bei der Verbindung zweier Bausteine dient, und eine nach innen bis zur Gehäuseoberseite hin auslaufende Phase (3b) besitzt, wobei die Höhe des Noppens (3) zwischen 0,5 und 2 mm, vorzugsweise jedoch 1 mm beträgt.

2. Spielzeug-Baustein nach Anspruch 1,
**dadurch gekennzeichnet**, daß der Winkel der nach innen auslaufenden Phase (3b) etwa 5 ° beträgt.

3. Spielzeug-Baustein nach Anspruch 1,
**dadurch gekennzeichnet**, daß im Gehäuse-Inneren Stege (4) vorgesehen sind, die sich vertikal von der Gehäuse-Oberseite bis zur Gehäuse-Unterseite erstrecken.

4. Spielzeug-Baustein nach Anspruch 3,
**dadurch gekennzeichnet**, daß der Steg (4) T-förmig ausgebildet ist, wobei der horizontale Schenkel (4a) des T-förmig ausgebildeten Steges (4) etwa dem Abstand von zwei Noppen (3) entspricht.

5. Spielzeug-Baustein nach Anspruch 1,
**dadurch gekennzeichnet**, daß die vertikale Gehäuseinnenwandung zumindest im Bereich der Noppen (3) nach innen sich erstreckende Vorsprünge (2b) aufweist, wobei jeder Vorsprung (2b) an der Phase (3b) des Noppens (3) anliegt.

6. Spielzeug-Baustein nach Anspruch 5
**dadurch gekennzeichnet**, daß der Vorsprung (2b) einen Winkel von 5 ° aufweist.

## Claims

1. Toy building block consisting of a housing substantially open at the underside, wherein at least one row of knubs is provided on the housing upper side and wherein the housing vertical sides are similarly provided with knubs, characterised thereby that each knub is constructed to be approximately square in shape and each knub (3) has on its upper side at each edge an outwardly tapering chamfer (3a), which serves for centring in the case of connection of two building blocks, and possesses a chamfer (3b) tapering inwardly up to the housing upper side, wherein the height of the knub (3) amounts to between 0.5 and 2 millimetres, but preferably 1 millimetre.

2. Toy building block according to claim 1, characterised thereby that the angle of the inwardly tapering chamfer (3b) amounts to about 5°.

3. Toy building block according to claim 1, characterised thereby that webs (4), which extend vertically from the housing upper side to the housing lower side, are provided in the housing interior.

4. Toy building block according to claim 3, characterised thereby that the web (4) is constructed to be T-shaped, wherein the horizontal limb (4a) of the web (4) constructed to be T-shaped approximately corresponds to the spacing of two knubs (3).

5. Toy building block according to claim 1, characterised thereby that the housing vertical inner wall has inwardly extending projections (2b) at least in the region of the knubs (3), wherein each projection (2b) bears against the chamfer (3b) of the knub (3).

6. Toy building block according to claim 5, characterised thereby that the projection (2b) has an angle of 5°.

## Revendications

1. Elément de jeu de construction constitué d'une boîte essentiellement ouverte à sa face inférieure et dont la face supérieure comporte au moins une rangée de protubérances, les faces verticales du boîtier étant également pourvues de protubérances
**caractérisé en ce** que chaque protubérance (3) a une forme sensiblement carrée, et chaque protubérance (3) présente à sa face supérieure, à chaque angle, une zone (3a) inclinée vers l'extérieur, qui sert au centrage lors du couplage de deux éléments de construction, et une zone (3b) inclinée vers l'intérieur et s'étendant jusqu'à la face supérieure de la boîte, la hauteur des protubérances étant comprise entre 0,5 et 2 mm et de préférence égale à 1 mm.

2. Elément de jeu de construction selon la revendication 1,
**caractérisé en ce** que l'angle de la zone (3b) inclinée vers l'intérieur est approximativement égal à 5°.

3. Elément de jeu de construction selon la revendication 1,
**caractérisé en ce** que la boîte comporte des traverses (4) intérieures à la boîte, qui s'étendent verticalement de la face supérieure jusqu'à la face inférieure de cette boîte.

4. Elément de jeu de construction selon la revendication 3,
**caractérisé en ce** que la traverse (4) est en forme de T, la branche (4a) de cette traverse (4) en forme de T correspondant sensiblement à l'écart entre deux protubérances (3).

5. Elément de jeu de construction selon la revendication 1,
**caractérisé en ce** que les parois verticales intérieures de la boîte comportent des nervures (2b) s'étendant vers l'intérieur au moins dans la zone des protubérances (3), chaque nervure (2b) étant en appui contre une zone (3b) de la protubérance (3)

6. Elément de jeu de construction selon la revendication 5,
**caractérisé en ce** que la nervure (2b) forme un angle de 5°.
